# EUROPÄISCHE PATENTANMELDUNG

(11) **EP 1 750 081 A1**
(43) Veröffentlichungstag der Anmeldung: **07.02.2007**
(21) Anmeldenummer: 06013988.8
(22) Anmeldetag: 06.07.2006
(51) Int. Cl.: F42B 10/06, F42B 8/12, F42B 10/48

(54) **Projektil mit einem Kegelleitwerk**

(30) Priorität: 01.08.2005 DE 102005036574
(71) Anmelder: Rheinmetall Waffe Munition GmbH, 40880 Ratingen (DE)
(72) Erfinder: Thiesen, Stefan, Dr., 47877 Willich (DE); Brachmann, Dirk, 29229 Celle (DE)
(74) Vertreter: Dietrich, Barbara

(57) **Zusammenfassung**

Es wird vorgeschlagen, nicht wie bisher den Feuerleitrechner an eine neue Munition (1) anzupassen, sondern ein vorhandenes Projektil (1) an diesen anzupassen. Die Anpassung geschieht dadurch, dass das Projektil (1) mit einem anderen Treibladungspulver versehen zumindest aber der Durchmesser des Kegelwinkels bei gleich bleibender Länge (I) des Leitwerks (2.1) erhöht wird.

## Beschreibung

Die Erfindung betrifft ein Projektil, insbesondere ein Übungsgeschoss, welches von einer Waffenanlage mit Feuerleitrechner verschossen werden kann.

Eine derartige Übungsmunition ist beispielsweise aus der DE 100 14 513 A1 bekannt. Eine mit einem Schlitzkegelleitwerk versehene Übungsmunition ist unter anderem der US 5,498,160 entnehmbar. Ein Lochkegelleitwerk beschreibt die DE 90 12 031 U1.

Bekanntlich weisen heutige Waffenanlagen einen Feuerleitrechner auf. Dieser ist auf jeden Waffen- und Munitionstyp abgestimmt. Bei neuen Munitionssorten bzw. -typen muss daher der Feuerleitrechner aufwendig angepasst werden. Für Übungsmunitionen gilt zudem das Hauptmerkmal der Wirtschaftlichkeit. Die Anpassung erfolgt in der Regel stationär, so dass die Feuerleitrechner inklusive Fahrzeuge oder dergleichen zu einem vorgegebenen Standort gebracht werden müssen und somit auch für Übungszwecke nicht verfügbar sind.

Hier sieht die Erfindung die Aufgabe, eine Möglichkeit anzugeben, wie die Anpassung einer vorhandenen Übungsmunition mit einem Kegelleitwerk und einem mit dieser bisher nicht abgestimmten, jedoch vorhandenen Feuerleitrechner auch unter dem Gesichtspunkt der Wirtschaftlichkeit realisiert werden kann.

Gelöst wird die Aufgabe durch die Merkmale des Patentanspruchs 1.

Der Erfindung liegt die Grundidee zugrunde, nicht wie bisher den Feuerleitrechner zu verändern, sondern die vorhandene Übungsmunition an diesen anzupassen. Dabei muss das komplexe Wechselspiel zwischen dem Temperaturverhalten der Munition von -15 °C bis 35°C und die Flugbahnkurve berücksichtigt werden.

Die Anpassung geschieht dadurch, dass die Übungsmunition mit einem anderen Treibladungspulver versehen zumindest aber der Durchmesser des Kegelwinkels bei gleich bleibender Länge des Leitwerks erhöht wird. Es hat sich in der Praxis erstaunlicher Weise gezeigt, dass dadurch eine komplexe Anpassung an das Temperatur- und Flugbahnverhalten erreicht wird und nur ein Flugbahnfehler (bei - 15°C bis + 35°C) kleiner als 0,1 möglich ist.

Als neues Treibladungspulver wird ein I-Treibladungspulver anstelle eines einfachen Treibladungspulvers verwendet.

Anhand eines Ausführungsbeispiels mit Zeichnung soll die Erfindung näher erläutert werden.

Es zeigt
- Fig. 1: ein Projektil nach dem Stand der Technik,
- Fig. 1a: ein Leitwerk.

Fig. 1 zeigt ein Projektil 1, hier eine Übungsmunition, nach dem Stand der Technik, bestehend aus einem Kegelleitwerk 2 mit Schlitzen 3 sowie weiteren, für die Erläuterung nicht näher zu betrachtenden Details.

Das vorhandene Leitwerk 2, welches beispielsweise einen Kegelwinkel von ca. 78 mm aufweist, wird durch ein, einen größeren Kegelwinkel, beispielsweise 88 bis 94 mm, besitzendes Leitwerk 2.1 ersetzt (Fig.1a). Dies erfolgt beispielsweise durch Aufschrauben am zylindrischen Teil 4 der Munition 1.

## Patentansprüche

1. Projektil (1) mit einem Kegelleitwerk (2), welches von einer Waffenanlage mit Feuerleitrechner verschossen werden kann, **dadurch gekennzeichnet, dass** anstelle einer Anpassung des Feuerleitrechners an einen neuen Munitionstyp, eine Änderung des vorhandenen Projektils (1) vorgenommen wird, derart, dass diesem ein neues, im Radius verändertes in der Leitwerklänge (I) gleich bleibendes Kegelleitwerk (2.1) aufgesetzt wird.

2. Projektil (1) nach Anspruch 1, **dadurch gekennzeichnet, dass** das Projektil (1) eine Übungsmunition ist.

3. Projektil nach Anspruch 1 oder 2, **dadurch gekennzeichnet, dass** der Radius des veränderten Kegelleitwerks (2.1) größer ist als das ursprüngliche Leitwerk (2).

4. Projektil nach einem der Ansprüche 1 bis 3, **dadurch gekennzeichnet, dass** ein 1- Treibladungspulver eingebunden ist.
